# FASCICULE DE BREVET EUROPEEN

(11) **EP 3 200 956 B1**
(45) Date de publication et mention de la délivrance du brevet: **27.02.2019**
(21) Numéro de dépôt: 15771670.5
(22) Date de dépôt: 27.08.2015
(51) Int. Cl.: B25B 21/00, B25B 23/145, E01B 29/28

(54) **TIREFONNEUSE À TRANSMISSION HYDRAULIQUE POUR VIS DE TRAVERSE ET PROCÉDÉ DE COMMANDE ASSOCIÉ**
HYDRAULISCHER SCHRAUBER FÜR SCHWELLENSCHRAUBEN UND BETRIEBSVERFAHREN
HYDRAULIC WRENCH FOR SLEEPER SCREWS AND OPERATING METHOD

(30) Priorité: 01.10.2014 FR 1459374
(43) Date de publication de la demande: 09.08.2017
(73) Titulaire: Societe Turripinoise de Mecanique SA., 38110, Saint Didier de la Tour (FR)
(72) Inventeur: LETANG, Christophe, 69003 Lyon (FR)
(74) Mandataire: Chevalier, Renaud Philippe
(86) Numéro de dépôt international: PCT/FR2015/052280
(87) Numéro de publication internationale: WO 2016/051032

(56) Documents cités:
- FR-A- 1 206 323
- FR-A1- 2 745 216

## Description

L'invention concerne le domaine des tirefonneuses à transmission hydraulique et plus particulièrement la gestion du vissage/dévissage des tirefonds par la tirefonneuse.

Pour effectuer le dévissage ou le vissage des tirefonds situés de part et d'autre de chaque rail de voie ferrée, on utilise une machine communément appelée tirefonneuse.

De manière connue, une tirefonneuse à transmission hydraulique est équipée d'une motorisation, d'une transmission hydraulique, d'un dispositif de contrôle et de limitation du couple de serrage ou un capteur de pression hydraulique permettant de connaître le couple de serrage appliqué aux tirefonds grâce à une correspondance des valeurs établie par étalonnage, et d'une ou plusieurs têtes de tirefonnage équipées de moteurs hydrauliques transformant la pression et le débit hydraulique en rotation et couple appliqués aux tirefonds. Un exemple de tirefonneuse à transmission hydraulique est décrite dans le document FR1206323 A1 destinée à assurer le serrage ou le desserrage des tirefonds ou autres éléments de liaisons qui fixent les rails sur les traverses.

Pour dévisser un tirefond, le couple de desserrage maximum est atteint à vitesse du moteur hydraulique minimum, ce couple de serrage n'étant nécessaire que pour débloquer le serrage du tirefond. Une fois débloqué, la vitesse de rotation peut être augmentée pour le reste du dévissage car le couple de serrage du tirefond est plus faible. Idéalement, il convient d'utiliser au maximum la puissance du moteur thermique et donc d'adapter la vitesse de rotation du moteur hydraulique afin d'éviter de faire caler le moteur thermique en le sollicitant au-delà de ses capacités.

Pour visser, le principe est inversé, le couple de serrage est plus faible au début et devient de plus en plus important au fur et à mesure du vissage.

Il est donc avantageux d'avoir au moins deux vitesses de travail distinctes permettant de s'adapter au couple de serrage et à l'action entreprise : dévissage ou vissage.

Ainsi, les tirefonneuses à transmission hydraulique sont équipées, de manière connue, d'une ou deux pompes hydrauliques ou bien d'une pompe à cylindre variable ou à puissance constante.

Comme décrit précédemment, une tirefonneuse peut avoir une ou plusieurs têtes, une tirefonneuse à plusieurs têtes étant plus avantageuse car le rendement obtenu est logiquement plus important qu'avec une seule tête puisque l'action de dévissage ou de vissage est réalisée sur plusieurs tirefonds à la fois.

Cependant, lorsqu'on conçoit une tirefonneuse à deux têtes, il faut alors, en comparaison avec une tirefonneuse à une tête :
- soit augmenter de manière très significative la partie génératrice de puissance hydraulique qui engendre un surpoids de la machine et des surcoûts,
- soit conserver une partie génératrice de puissance hydraulique de taille raisonnable mais fonctionnant en mode alternatif des deux têtes, ce qui implique une baisse significative de rendement,
- soit conserver une partie génératrice de puissance hydraulique de taille raisonnable et répartir la puissance à moitié entre chaque tête. Les têtes reçoivent néanmoins une puissance trop faible et ne parviennent pas à desserrer les tirefonds serrés à des couples importants.

L'invention a pour but de remédier à tout ou partie des inconvénients précités.

L'invention a pour objet une tirefonneuse à transmission hydraulique comprenant au moins une première tête de tirefonnage et une deuxième tête de tirefonnage, lesdites première et deuxième têtes de tirefonnage étant destinées à visser ou dévisser des tirefonds de voie ferrée, au moins un premier et un deuxième moteurs hydrauliques adaptés pour entrainer en rotation respectivement la première tête de tirefonnage et la deuxième tête de tirefonnage, une unité de commande configurée pour commander le premier et le deuxième moteurs hydrauliques, au moins une pompe hydraulique destinée à alimenter hydrauliquement le premier et le deuxième moteurs hydrauliques, caractérisée en ce que la tirefonneuse comprend en outre au moins un organe de distribution hydraulique piloté par l'unité de commande pour :
- dans une première configuration relier hydrauliquement en série les premier et deuxième moteurs hydrauliques dans un circuit hydraulique, de sorte que le premier et le deuxième moteurs hydrauliques fonctionnent en simultané lorsque le couple de serrage à exercer est inférieur à une première valeur de couple prédéterminée,
- dans une deuxième configuration, découpler hydrauliquement les premier et deuxième moteurs hydrauliques dans le circuit hydraulique en orientant le débit et la pression hydraulique seulement vers l'un des premier ou deuxième moteurs hydrauliques lorsque le couple de serrage à exercer est supérieur ou égal à une deuxième valeur de couple prédéterminée.

Les deux configurations permettent d'optimiser le fonctionnement des têtes de tirefonnage et d'utiliser des moteurs hydrauliques peu volumineux tout en conservant un rendement satisfaisant. En effet, lorsque le couple de serrage au niveau du tirefond à visser/dévisser est peu résistant, on profite de cette faible résistance pour visser/dévisser les tirefonds en même temps, les premier et deuxième moteurs hydrauliques étant couplés hydrauliquement et fonctionnant sensiblement en simultané. Et, lorsque le couple de serrage au niveau des tirefonds à visser/dévisser est résistant, les premier et deuxième moteurs sont découplés hydrauliquement pour fonctionner séparément de manière à appliquer toute la puissance à vitesse minimale sur un tirefond puis sur l'autre.

Préférentiellement, les premier et deuxième moteurs fonctionnent dans la deuxième configuration de manière alternative ou successive.

Selon une caractéristique de l'invention, le premier moteur hydraulique dédié à la première tête de tirefonnage et le deuxième moteur hydraulique dédié à la deuxième tête de tirefonnage sont positionnés dans un seul et même circuit hydraulique.

Selon une caractéristique de l'invention, la tirefonneuse comprend au moins un premier capteur de pression configuré pour mesurer la pression hydraulique au niveau du premier moteur hydraulique de la première tête de tirefonnage correspondant au couple résistant de ladite première tête de tirefonnage ou au niveau du deuxième moteur hydraulique de la deuxième tête de tirefonnage correspondant au couple résistant de ladite deuxième tête de tirefonnage. La mesure de la pression est à comparer avec une valeur de pression prédéterminée correspondant à une valeur seuil de couple de serrage qui permet de déterminer le basculement d'une configuration à une autre. Ainsi, le fonctionnement de la tirefonneuse est optimisé et plus précis.

Selon une caractéristique de l'invention, la tirefonneuse comprend au moins un premier capteur de pression et un deuxième capteur de pression, le premier capteur de pression étant configuré pour mesurer la pression au niveau d'une première tête de tirefonnage configurée pour visser ou dévisser un premier tirefond et le deuxième capteur de pression étant configuré pour mesurer la pression au niveau d'une deuxième tête de tirefonnage configurée pour visser ou dévisser un deuxième tirefond.

Selon une caractéristique de l'invention, la tirefonneuse comprend un système de pompe piloté par l'unité de commande, le système de pompe comprenant au moins une pompe hydraulique, le système de pompe étant configuré pour alimenter en fluide les moteurs hydrauliques en fonction de la configuration desdits moteurs hydrauliques.

Ainsi, le débit de fluide délivré par le système de pompe est plus important dans la première configuration qui nécessite une plus grande vitesse que dans la deuxième configuration qui nécessite une plus faible vitesse.

Selon une caractéristique de l'invention, au moins une pompe hydraulique est à cylindrée variable ou à puissance constante.

Alternativement, le système de pompe comprend au moins une première pompe hydraulique et une deuxième pompe hydraulique, la première pompe hydraulique étant configurée pour produire un débit hydraulique plus faible que le débit de la deuxième pompe.

Selon une caractéristique de l'invention, la première pompe hydraulique et la deuxième pompe hydraulique sont configurées pour fonctionner sensiblement simultanément, la première pompe hydraulique et la deuxième pompe hydraulique étant positionnées sur un même arbre.

L'invention a également pour objet un procédé de commande de l'organe de distribution de la tirefonneuse selon l'invention pour le serrage de tirefonds, ledit procédé de commande comprenant au moins les étapes suivantes :
- étape A: pilotage par l'unité de commande de l'organe de distribution de manière à ce que le premier moteur hydraulique et le deuxième moteur hydraulique soient reliés hydrauliquement en série dans le circuit hydraulique, le premier moteur hydraulique et le deuxième moteur hydraulique fonctionnant simultanément et étant alimentés hydrauliquement par la première et la deuxième pompes hydrauliques,
- étape D : lorsqu'une première valeur de pression seuil déterminée correspondant à une première valeur de couple au niveau d'au moins un des tirefonds à visser/dévisser, est atteinte,
alors l'unité de commande pilote l'organe de distribution de manière à ce que le premier moteur hydraulique et le deuxième moteur hydraulique soient découplés hydrauliquement dans le circuit hydraulique, le premier moteur hydraulique étant mis en fonctionnement et étant alimenté hydrauliquement par la première pompe hydraulique, tandis que le deuxième moteur hydraulique est arrêté,
- étape E : lorsqu'une première valeur de pression seuil finale déterminée correspondant à une valeur de couple final au niveau du tirefond à visser par la première tête de tirefonnage entrainée par le premier moteur hydraulique, est atteinte, le premier moteur hydraulique est arrêté et le deuxième moteur hydraulique est mis en fonctionnement et est alimenté hydrauliquement par la première pompe hydraulique,
- étape F : lorsqu'une deuxième valeur de pression seuil finale déterminée correspondant à une valeur de couple final au niveau du tirefond à visser par la deuxième tête de tirefonnage entrainée par le deuxième moteur hydraulique, est atteinte, alors le deuxième moteur hydraulique est arrêté.

Selon une caractéristique de l'invention, le procédé de commande comprend une étape supplémentaire réalisée après l'étape A et consistant à :
- étape B : lorsqu'une deuxième valeur de pression seuil déterminée correspondant à une deuxième valeur de couple au niveau d'au moins un des tirefonds à visser/dévisser, est atteinte,
alors l'unité de commande pilote l'organe de distribution de manière à ce que le premier moteur hydraulique et le deuxième moteur hydraulique soient découplés hydrauliquement dans le circuit hydraulique, le premier moteur hydraulique et le deuxième moteur hydraulique fonctionnant simultanément et étant alimentés hydrauliquement par la première et la deuxième pompes hydrauliques,

Selon une caractéristique de l'invention, le procédé de commande comprend une étape supplémentaire réalisée après l'étape B et consistant à :
- étape C : lorsqu'une troisième valeur de pression seuil déterminée correspondant à une troisième valeur de couple au niveau d'au moins un des tirefonds à visser/dévisser, est atteinte,
alors l'unité de commande pilote l'organe de distribution de manière à ce que le premier moteur hydraulique et le deuxième moteur hydraulique soient reliés hydrauliquement en série dans le circuit hydraulique, le premier moteur hydraulique et le deuxième moteur hydraulique fonctionnant simultanément et étant alimentés hydrauliquement seulement par la première pompe hydraulique.

L'invention sera mieux comprise, grâce à la description ci-après, qui se rapporte à un ou plusieurs modes de réalisation selon la présente invention, donnés à titre d'exemples non limitatifs et expliqués avec référence aux dessins schématiques annexés, dans lesquels:
- la figure 1 est une vue en perspective de la tirefonneuse selon l'invention,
- la figure 2A illustre schématiquement une première configuration des moteurs hydrauliques de la tirefonneuse représentée en figure 1,
- la figure 2B illustre schématiquement une deuxième configuration des moteurs hydrauliques de la tirefonneuse représentée en figure 1,
- La figure 3 illustre un procédé de vissage selon l'invention, et,
- la figure 4 illustre une variante du procédé de vissage selon l'invention,

Comme illustré en figure 1, la tirefonneuse 1 à transmission hydraulique selon l'invention, est positionnée sur une voie ferrée 100 comprenant deux rails 101 montés sur des traverses au moyen de tirefonds 102 équipés d'attaches élastiques 103.

La tirefonneuse 1 comprend un support sur lequel est monté un moteur thermique 6 relié à deux pompes hydrauliques 8, 9 destinées à alimenter hydrauliquement des moteurs hydrauliques 4, 5, un réservoir hydraulique (non représenté) raccordé audites pompes hydrauliques 8, 9.

En outre, la tirefonneuse 1 comprend un bras s'étendant depuis le support et à l'extrémité duquel sont agencées deux têtes de tirefonnage 2, 3. Chaque tête de tirefonnage 2, 3 est équipée d'un moteur hydraulique 4, 5. Les têtes de tirefonnage 2, 3 sont positionnées de part et d'autre d'un rail 101 de manière à être en regard chacune d'un tirefond 102 à visser/dévisser.

De plus, la tirefonneuse comprend deux gâchettes 11 reliées à l'unité de commande et indiquant ainsi à l'unité de commande 12 si l'opérateur souhaite travailler en vissage ou en dévissage.

En figure 1, la tirefonneuse 1 comprend en outre une unité de commande 12 pilotant un organe de distribution hydraulique 10 qui comprend une ou plusieurs électrovannes, qui envoient le fluide hydraulique aux moteurs hydrauliques 4, 5.

L'organe de distribution hydraulique est commandé selon le procédé de commande suivant :
- étape A: pilotage par l'unité de commande de l'organe de distribution de manière à ce que le premier moteur hydraulique et le deuxième moteur hydraulique soient reliés hydrauliquement en série dans le circuit hydraulique, le premier moteur hydraulique et le deuxième moteur hydraulique fonctionnant simultanément et étant alimentés hydrauliquement par la première et la deuxième pompes hydrauliques, comme illustré en figure 2A,
- étape D : lorsqu'une première valeur de pression seuil déterminée correspondant à une première valeur de couple au niveau d'au moins un des tirefonds à visser/dévisser, est atteinte,
alors l'unité de commande pilote l'organe de distribution de manière à ce que le premier moteur hydraulique et le deuxième moteur hydraulique soient découplés hydrauliquement dans le circuit hydraulique, le premier moteur hydraulique étant mis en fonctionnement et étant alimenté hydrauliquement par la première pompe hydraulique, tandis que le deuxième moteur hydraulique est arrêté, comme illustré en figure 2B,
- étape E : lorsqu'une première valeur de pression seuil finale déterminée correspondant à une valeur de couple final au niveau du tirefond à visser par la première tête de tirefonnage entrainée par le premier moteur hydraulique, est atteinte, le premier moteur hydraulique est arrêté et le deuxième moteur hydraulique est mis en fonctionnement et est alimenté hydrauliquement par la première pompe hydraulique,
- étape F : lorsqu'une deuxième valeur de pression seuil finale déterminée correspondant à une valeur de couple final au niveau du tirefond à visser par la deuxième tête de tirefonnage entrainée par le deuxième moteur hydraulique, est atteinte, alors le deuxième moteur hydraulique est arrêté.

Le fonctionnement de la tirefonneuse selon l'invention va maintenant être décrit. Plus particulièrement, les figures 3 et 4 illustrent un procédé de vissage selon respectivement un premier mode de fonctionnement et une variante du premier mode de fonctionnement.

Lorsque l'on souhaite visser des tirefonds 102 au moyen de la tirefonneuse 1 selon l'invention, on positionne la tirefonneuse 1 et plus particulièrement les deux têtes de tirefonnage 2, 3 en regard respectivement des deux tirefonds 102 à visser, lesdits tirefonds 102 étant positionnés de part et d'autre d'un rail 101 comme illustré en figure 1.

Le procédé de vissage est maintenant décrit en référence au premier mode de fonctionnement illustré en figure 3. Dans une première étape 200, l'unité de commande 12 pilote l'organe de distribution 10 de manière à ce que le premier moteur hydraulique 4 et le deuxième moteur hydraulique 5 soient reliés hydrauliquement en série dans le circuit hydraulique de la tirefonneuse 1.

Dans une deuxième étape 201, la première tête de tirefonnage 2, ainsi que la deuxième tête de tirefonnage 3 sont chacune entrainée en rotation à grande vitesse par respectivement le premier moteur hydraulique 4 et le deuxième moteur hydraulique 5. Les deux têtes de tirefonnage 2, 3 vissent en même temps le tirefond 102 qui leur est associé. Dans cette configuration, les deux pompes hydrauliques 8, 9, sont mises en fonctionnement et alimentent les moteurs hydrauliques 4, 5.

Dans une troisième étape 202, on mesure la pression au niveau d'un des tirefonds 102, par exemple le premier tirefond, par un capteur de pression (non représenté). La pression mesurée au niveau du premier tirefond 102 permet de déterminer le couple de serrage de ce dernier.

Dans une quatrième étape 203, on compare la pression mesurée en troisième étape 202 avec une pression intermédiaire prédéterminée. La pression intermédiaire prédéterminée correspond à une valeur de couple de serrage seuil.

Si la pression mesurée à la troisième étape 202 est supérieure ou égale à la pression intermédiaire prédéterminée, l'unité de commande considère que le couple de serrage appliqué au niveau du premier tirefond est devenu résistant et arrête les deux têtes de tirefonnage 2, 3 dans une cinquième étape 204.

Si la pression mesurée est inférieure à la pression intermédiaire prédéterminée, l'unité de commande considère que le couple de serrage appliqué au niveau du premier tirefond est peu résistant et répète donc les deuxième, troisième et quatrième étapes 201, 202, 203, jusqu'à ce que la pression mesurée au niveau du premier tirefond 102 soit supérieure ou égale à la pression intermédiaire prédéterminée.

La troisième étape 202 peut être réalisée soit au niveau du premier tirefond 102 soit au niveau du deuxième tirefond 102 vissé, en fonction du placement du capteur de pression. Comme les deux têtes de tirefonnage 2, 3 sont identiques et que les moteurs associés à ces dernières le sont également, on suppose que si le couple de serrage est considéré comme résistant sur le premier tirefond 102, il doit en être théoriquement de même pour le deuxième tirefond 102.

Lorsque les deux têtes de tirefonnage 2, 3 sont arrêtées (cinquième étape 204), dans une sixième étape 205, l'unité de commande 12 de la tirefonneuse 1 pilote l'organe de distribution 10 de manière à ce que le premier moteur hydraulique 4 et le deuxième moteur hydraulique 5 soient découplés hydrauliquement dans le circuit hydraulique.

Dans cette configuration, les moteurs hydrauliques 4, 5 fonctionnent indépendamment l'un de l'autre et alternativement de manière à concentrer la puissance hydraulique sur une tête de tirefonnage 2, 3 à la fois. En outre, dans cette configuration, seule la première pompe 8, qui fonctionne à une vitesse plus faible que la deuxième pompe 9, alimente alternativement le premier et le deuxième moteur hydraulique 4, 5. La deuxième pompe 9 étant montée sur le même arbre que la première pompe 8 fonctionne également mais dans un circuit fermé.

Dans une septième étape 206, uniquement l'une des têtes de tirefonnage 2, 3, par exemple la première tête de tirefonnage 2 est mise en mouvement.

Dans une huitième étape 207, on mesure la pression au niveau du premier tirefond 102 vissé par la première tête de tirefonnage 2.

Dans une neuvième étape 208, on compare la pression mesurée à la huitième étape 207 avec une pression seuil prédéterminée.

Dans ce premier mode de fonctionnement la pression seuil prédéterminée correspond à une valeur de couple de serrage final désiré.

Si la pression mesurée est supérieure ou égale à la pression seuil prédéterminée alors la première tête de tirefonnage 2 est arrêtée dans une dixième étape 209. Si la pression mesurée est inférieure à la pression seuil prédéterminée, alors les septième, huitième et neuvième étapes 206, 207, 208 sont répétées jusqu'à ce que la pression mesurée soit supérieure ou égale à la pression seuil prédéterminée.

Bien entendu, les étapes précédemment décrites (septième 206 à neuvième 208) peuvent être réalisées en partant de la première tête de tirefonnage 2 comme de la deuxième tête de tirefonnage 3.

Une fois la première tête de tirefonnage 2 arrêtée (dixième étape 209), on met en mouvement la deuxième tête de tirefonnage 3 dans une onzième étape 210. Puis, dans une douzième étape 211, on mesure la pression au niveau du deuxième tirefond 102 vissé par la deuxième tête de tirefonnage 3.

Dans une treizième étape 212, on compare la pression mesurée à la douzième étape 211 avec une pression seuil prédéterminée. Si la pression mesurée est supérieure ou égale à la pression seuil prédéterminée alors la deuxième tête de tirefonnage 3 est arrêtée dans une quatorzième étape 213. Si la pression mesurée est inférieure à la pression seuil prédéterminée, alors les onzième, douzième et treizième étapes 210, 211, 212 sont répétées jusqu'à ce que la pression mesurée soit supérieure ou égale à la pression seuil prédéterminée.

En figure 4 est décrite une variante du premier mode de fonctionnement en vissage possible de la tirefonneuse 1 selon l'invention. Seules les troisième 202', quatrième 203' et cinquième 204' étapes diffèrent du premier mode de fonctionnement illustré en figure 2A.

Ainsi, le procédé de vissage selon le deuxième mode de fonctionnement reprend les mêmes première et deuxième étapes 200, 201.

Puis, dans une troisième étape 202', on mesure la pression au niveau du premier tirefond 102 et également au niveau du deuxième tirefond 102, par un capteur de pression (non représenté) respectif.

Dans une quatrième étape 203', on compare les pressions mesurées en troisième étape 202' avec une pression intermédiaire prédéterminée.

Si les pressions mesurées à la troisième étape 202' sont supérieures ou égales à la pression intermédiaire prédéterminée, l'unité de commande 12 considère que le couple de serrage appliqué au niveau du premier tirefond et au niveau du deuxième tirefond 102 est devenu résistant et arrête les deux têtes de tirefonnage 2, 3 dans une cinquième étape 204'.

Si les pressions mesurées sont inférieures à la pression intermédiaire prédéterminée, l'unité de commande considère que le couple de serrage appliqué au niveau du premier tirefond 102 et au niveau du deuxième tirefond 102 est peu résistant et répète donc les deuxième, troisième et quatrième étapes 201, 202', 203', jusqu'à ce que la pression mesurée au niveau d'au moins un des tirefonds (premier tirefond ou deuxième tirefond) soit supérieure ou égale à la pression intermédiaire prédéterminée.

Le reste des étapes, de la sixième 205 à la quatorzième 213, est identique au premier mode de fonctionnement décrit précédemment.

Lorsque l'on souhaite dévisser des tirefonds 102 au moyen de la tirefonneuse 1 selon l'invention, on positionne la tirefonneuse 1 et plus particulièrement les deux têtes de tirefonnage 2, 3 en regard respectivement des deux tirefonds à visser, lesdits tirefonds étant positionnés de part et d'autre d'un rail 101 comme illustré en figure 1.

Le procédé de dévissage correspond aux étapes de vissage décrites aux figures 3 et 4 de manière inversées.

De manière optionnelle, il peut être ajouté des étapes de mise en place d'attaches élastiques 103 sur tirefond 102 comme représentées en figure 1. Ces étapes seront alors réalisées comme suit :
- la tirefonneuse 1 dévisse les tirefonds 102,
- puis on positionne à l'aide d'une pince des attaches élastiques 103 pré-montées sur chaque tirefond 102 dévissé,
- puis la tirefonneuse 1 visse les tirefonds 102,
- la pince s'ouvre et la tirefonneuse 1 est déplacée au niveau d'autres tirefonds et répète les étapes précédentes.
Bien entendu, l'invention n'est pas limitée au mode de réalisation décrit et représenté aux figures annexées. Des modifications restent possibles, notamment du point de vue de la constitution des divers éléments ou par substitution d'équivalents techniques, sans sortir pour autant du domaine de protection de l'invention

## Revendications

1. Tirefonneuse (1) à transmission hydraulique comprenant au moins une première tête de tirefonnage (2) et une deuxième tête de tirefonnage (3), lesdites première (2) et deuxième (3) têtes de tirefonnage étant destinées à visser ou dévisser des tirefonds (102) de voie ferrée, au moins un premier (4) et un deuxième (5) moteurs hydrauliques adaptés pour entraîner en rotation respectivement la première tête de tirefonnage (2) et la deuxième tête de tirefonnage (3), une unité de commande (12) configurée pour commander le premier (4) et le deuxième (5) moteurs hydrauliques, au moins une pompe hydraulique (8, 9) destinée à alimenter hydrauliquement le premier (4) et le deuxième (5) moteurs hydrauliques, **caractérisée en ce que** la tirefonneuse (1) comprend en outre au moins un organe de distribution (10) hydraulique piloté par l'unité de commande (12) pour :
- dans une première configuration relier hydrauliquement en série les premier (4) et deuxième (5) moteurs hydrauliques dans un circuit hydraulique, de sorte que le premier (4) et le deuxième (5) moteurs hydrauliques fonctionnent en simultané lorsque le couple de serrage à exercer est inférieur à une première valeur de couple prédéterminée,
- dans une deuxième configuration, découpler hydrauliquement les premier (4) et deuxième (5) moteurs hydrauliques dans le circuit hydraulique en orientant le débit et la pression hydraulique seulement vers l'un des premier (4) ou deuxième (5) moteurs hydrauliques lorsque le couple de serrage à exercer est supérieur ou égal à une deuxième valeur de couple prédéterminée.

2. Tirefonneuse selon la revendication 1, dans laquelle les premier (4) et deuxième (5) moteurs fonctionnent dans la deuxième configuration de manière alternative ou successive.

3. Tirefonneuse selon l'une quelconque des revendications 1 ou 2, **caractérisée en ce que** la tirefonneuse (1) comprend au moins un premier capteur de pression configuré pour mesurer la pression hydraulique au niveau du premier moteur hydraulique (4) de la première tête de tirefonnage (2) correspondant au couple résistant de ladite première tête de tirefonnage (2) ou au niveau du deuxième moteur hydraulique (5) de la deuxième tête de tirefonnage (3) correspondant au couple résistant de ladite deuxième tête de tirefonnage (3).

4. Tirefonneuse selon l'une quelconque des revendications 1 à 3, **caractérisée en ce que** la tirefonneuse (1) comprend au moins un premier capteur de pression et un deuxième capteur de pression, le premier capteur de pression étant configuré pour mesurer la pression au niveau d'une première tête de tirefonnage (2) configurée pour visser ou dévisser un premier tirefond (102) et le deuxième capteur de pression étant configuré pour mesurer la pression au niveau d'une deuxième tête de tirefonnage (3) configurée pour visser ou dévisser un deuxième tirefond (102).

5. Tirefonneuse selon l'une quelconque des revendications 1 à 4, **caractérisée en ce que** la tirefonneuse (1) comprend un système de pompe piloté par l'unité de commande (12), le système de pompe comprenant au moins une pompe hydraulique, le système de pompe étant configuré pour alimenter en fluide les premier (4) et deuxième (5) moteurs hydrauliques en fonction de la configuration desdits premier (4) et deuxième (5) moteurs hydrauliques.

6. Tirefonneuse selon la revendication 5, **caractérisée en ce que** au moins une pompe hydraulique (8, 9) peut être à cylindrée variable ou à puissance constante.

7. Tirefonneuse selon l'une quelconque des revendications 5 ou 6, **caractérisée en ce que** le système de pompe comprend au moins une première (8) et une deuxième (9) pompes hydrauliques, la première pompe (8) étant configurée pour produire un débit hydraulique plus faible que le débit de la deuxième pompe (9).

8. Procédé de commande d'un organe de distribution d'une tirefonneuse selon l'une quelconque des revendications 1 à 7 pour le serrage de tirefonds, ledit procédé de commande comprenant au moins les étapes suivantes :
- étape A: pilotage par l'unité de commande (12) de l'organe de distribution (10) de manière à ce que le premier moteur hydraulique (4) et le deuxième moteur hydraulique (5) soient reliés hydrauliquement en série dans le circuit hydraulique, le premier moteur hydraulique (4) et le deuxième moteur hydraulique (5) fonctionnant simultanément et étant alimentés hydrauliquement par la première (8) et la deuxième (9) pompes hydrauliques,
- étape D : lorsqu'une première valeur de pression seuil déterminée correspondant à une première valeur de couple au niveau d'au moins un des tirefonds (102) à visser/dévisser, est atteinte, alors l'unité de commande (12) pilote l'organe de distribution (10) de manière à ce que le premier moteur hydraulique (4) et le deuxième moteur hydraulique (5) soient découplés hydrauliquement dans le circuit hydraulique, le premier moteur hydraulique (4) étant mis en fonctionnement et étant alimenté hydrauliquement par la première pompe hydraulique (8), tandis que le deuxième moteur hydraulique (5) est arrêté,
- étape E: lorsqu'une première valeur de pression seuil finale déterminée correspondant à une valeur de couple final au niveau du tirefond (102) à visser par la première tête de tirefonnage (2) entraînée par le premier moteur hydraulique (4), est atteinte, le premier moteur hydraulique (4) est arrêté et le deuxième moteur hydraulique (5) est mis en fonctionnement et est alimenté hydrauliquement par la première pompe hydraulique (8),
- étape F: lorsqu'une deuxième valeur de pression seuil finale déterminée correspondant à une valeur de couple final au niveau du tirefond (102) à visser par la deuxième tête de tirefonnage (3) entraînée par le deuxième moteur hydraulique (5), est atteinte, alors le deuxième moteur hydraulique (5) est arrêté.

9. Procédé de commande selon la revendication 8, dans lequel une étape supplémentaire est réalisée après l'étape A et consiste à :
- étape B : lorsqu'une deuxième valeur de pression seuil déterminée correspondant à une deuxième valeur de couple au niveau d'au moins un des tirefonds (102) à visser/dévisser, est atteinte, alors l'unité de commande (12) pilote l'organe de distribution de manière à ce que le premier moteur hydraulique (4) et le deuxième moteur hydraulique (5) soient découplés hydrauliquement dans le circuit hydraulique, le premier moteur hydraulique (4) et le deuxième moteur hydraulique (5) fonctionnant simultanément et étant alimentés hydrauliquement par la première (8) et la deuxième (9) pompes hydrauliques,

10. Procédé de commande selon la revendication 9, dans lequel une étape supplémentaire est réalisée après l'étape B et consiste à :
- étape C : lorsqu'une troisième valeur de pression seuil déterminée correspondant à une troisième valeur de couple au niveau d'au moins un des tirefonds (102) à visser/dévisser, est atteinte, alors l'unité de commande (12) pilote l'organe de distribution (10) de manière à ce que le premier moteur hydraulique (4) et le deuxième moteur hydraulique (5) soient reliés hydrauliquement en série dans le circuit hydraulique, le premier moteur hydraulique (4) et le deuxième moteur hydraulique (5) fonctionnant simultanément et étant alimentés hydrauliquement seulement par la première pompe hydraulique (8).

## Patentansprüche

1. Schwellenschrauben-Eindrehmaschine (1) mit Hydraulikantrieb, mindestens einen ersten Schwellenschrauben-Eindrehkopf (2) und einen zweiten Schwellenschrauben-Eindrehkopf (3) umfassend, wobei der erste (2) und zweite (3) Schwellenschrauben-Eindrehkopf dazu bestimmt sind, Schwellenschrauben (102) eines Bahngleises einzuschrauben oder herauszudrehen, mindestens einen ersten (4) und einen zweiten (5) Hydraulikmotor, angepasst, um jeweils den ersten Schwellenschrauben-Eindrehkopf (2) und den zweiten Schwellenschrauben-Eindrehkopf (3) in Drehung zu versetzen, eine Steuerungseinheit (12), konfiguriert, um den ersten (4) und den zweiten (5) Hydraulikmotor zu steuern, mindestens eine Hydraulikpumpe (8, 9), dazu bestimmt, den ersten (4) und den zweiten (5) Hydraulikmotor hydraulisch zu versorgen, **dadurch gekennzeichnet, dass** die Schwellenschrauben-Eindrehmaschine (1) weiter mindestens ein Hydraulikverteilungsorgan (10) umfasst, das durch die Steuerungseinheit (12) angesteuert wird, um:
- in einer ersten Konfiguration den ersten (4) und den zweiten (5) Hydraulikmotor in einem Hydraulikkreis hydraulisch in Reihe zu verbinden, sodass der erste (4) und der zweite (5) Hydraulikmotor gleichzeitig funktionieren, wenn das anzulegende Anzugsmoment kleiner als ein erster vorbestimmter Momentwert ist,
- in einer zweiten Konfiguration den ersten (4) und den zweiten (5) Hydraulikmotor in dem Hydraulikkreis hydraulisch zu abzukoppeln, indem der Hydraulikdurchsatz und -druck nur zu einem des ersten (4) oder zweiten (5) Hydraulikmotors orientiert wird, wenn das anzulegende Anzugsmoment größer oder gleich einem zweiten vorbestimmten Momentwert ist.

2. Schwellenschrauben-Eindrehmaschine nach Anspruch 1, wobei der erste (4) und zweite (5) Motor in der zweiten Konfiguration abwechselnd oder nacheinander funktionieren.

3. Schwellenschrauben-Eindrehmaschine nach einem der Ansprüche 1 oder 2, **dadurch gekennzeichnet, dass** die Schwellenschrauben-Eindrehmaschine (1) mindestens einen ersten Drucksensor umfasst, der konfiguriert ist, um den Hydraulikdruck im Bereich des ersten Hydraulikmotors (4) des ersten Schwellenschrauben-Eindrehkopfes (2) zu messen, der dem Gegenmoment des ersten Schwellenschrauben-Eindrehkopfes (2) entspricht, oder im Bereich des zweiten Hydraulikmotors (5) des zweiten Schwellenschrauben-Eindrehkopfes (3), der dem Gegenmoment des zweiten Schwellenschrauben-Eindrehkopfes (3) entspricht.

4. Schwellenschrauben-Eindrehmaschine nach einem der Ansprüche 1 bis 3, **dadurch gekennzeichnet, dass** die Schwellenschrauben-Eindrehmaschine (1) mindestens einen ersten Drucksensor und einen zweiten Drucksensor umfasst, wobei der erste Drucksensor konfiguriert ist, um den Druck im Bereich des ersten Schwellenschrauben-Eindrehkopfes (2) zu messen, der konfiguriert ist, um eine erste Schwellenschraube (102) einzuschrauben oder herauszudrehen, und der zweite Drucksensor konfiguriert ist, um den Druck im Bereich des zweiten Schwellenschrauben-Eindrehkopfes (3) zu messen, der konfiguriert ist, um eine zweite Schwellenschraube (102) einzuschrauben oder herauszudrehen.

5. Schwellenschrauben-Eindrehmaschine nach einem der Ansprüche 1 bis 4, **dadurch gekennzeichnet, dass** die Schwellenschrauben-Eindrehmaschine (1) ein durch die Steuerungseinheit (12) angesteuertes Pumpensystem umfasst, wobei das Pumpensystem mindestens eine Hydraulikpumpe umfasst, wobei das Pumpensystem konfiguriert ist, um den ersten (4) und den zweiten (5) Hydraulikmotor je nach Konfiguration des ersten (4) und zweiten (5) Hydraulikmotors mit Fluid zu versorgen.

6. Schwellenschrauben-Eindrehmaschine nach Anspruch 5, **dadurch gekennzeichnet, dass** mindestens eine Hydraulikpumpe (8, 9) eine mit variablem Hubraum oder mit konstanter Leistung sein kann.

7. Schwellenschrauben-Eindrehmaschine nach einem der Ansprüche 5 oder 6, **dadurch gekennzeichnet, dass** das Pumpensystem mindestens eine erste (8) und eine zweite (9) Hydraulikpumpe umfasst, wobei die erste Pumpe (8) konfiguriert ist, um einen geringeren Hydraulikdurchsatz als den Durchsatz der zweiten Pumpe (9) zu erzeugen.

8. Verfahren zum Steuern eines Verteilungsorgans einer Schwellenschrauben-Eindrehmaschine nach einem der Ansprüche 1 bis 7, zum Anziehen von Schwellenschrauben, wobei das Verfahren zum Steuern mindestens die folgenden Schritte umfasst:
- Schritt A: Ansteuern durch die Steuerungseinheit (12) des Verteilungsorgans (10), sodass der erste Hydraulikmotor (4) und der zweite Hydraulikmotor (5) in dem Hydraulikkreis hydraulisch in Reihe verbunden sind, wobei der erste Hydraulikmotor (4) und der zweite Hydraulikmotor (5) gleichzeitig funktionieren, und hydraulisch durch die erste (8) und die zweite (9) Hydraulikpumpe versorgt werden,
- Schritt D: wenn ein erster bestimmter Druckgrenzwert, der einem ersten Momentwert im Bereich mindestens einer der einzuschraubenden/herauszudrehenden Schwellenschrauben (102) entspricht, erreicht wird, steuert die Steuerungseinheit (12) das Verteilungsorgan (10) an, sodass der erste Hydraulikmotor (4) und der zweite Hydraulikmotor (5) in dem Hydraulikkreis hydraulisch abgekoppelt sind, wobei dererste Hydraulikmotor (4) in Betrieb genommen wird, und hydraulisch durch die erste Hydraulikpumpe (8) versorgt wird, während der zweite Hydraulikmotor (5) gestoppt ist,
- Schritt E: wenn ein erster bestimmter abschließender Druckgrenzwert, der einem abschließenden Momentwert im Bereich der durch den ersten Schwellenschrauben-Eindrehkopf (2) einzuschraubenden Schwellenschraube (102) entspricht, der durch den ersten Hydraulikmotor (4) angetrieben wird, erreicht wird, wird der erste Hydraulikmotor (4) gestoppt und der zweite Hydraulikmotor (5) wird in Betrieb genommen, und durch die erste Hydraulikpumpe (8) hydraulisch versorgt,
- Schritt F: wenn ein zweiter bestimmter abschließender Druckgrenzwert, der einem abschließenden Momentwert im Bereich der durch den zweiten Schwellenschrauben-Eindrehkopf (3) einzuschraubenden Schwellenschraube (102) entspricht, der durch den zweiten Hydraulikmotor (5) angetrieben wird, erreicht wird, wird der zweite Hydraulikmotor (5) gestoppt.

9. Verfahren zum Steuern nach Anspruch 8, wobei ein zusätzlicher Schritt nach dem Schritt A durchgeführt wird, und darin bestehend:
- Schritt B: wenn ein zweiter bestimmter Druckgrenzwert, der einem zweiten Momentwert im Bereich mindestens einer der einzuschraubenden/herauszudrehenden Schwellenschrauben (102) entspricht, erreicht wird, steuert die Steuerungseinheit (12) das Verteilungsorgan an, sodass der erste Hydraulikmotor (4) und der zweite Hydraulikmotor (5) in dem Hydraulikkreis hydraulisch abgekoppelt sind, wobei der erste Hydraulikmotor (4) und der zweite Hydraulikmotor (5) gleichzeitig funktionieren und hydraulisch durch die erste (8) und die zweite (9) Hydraulikpumpe versorgt werden.

10. Verfahren zum Steuern nach Anspruch 9, wobei ein zusätzlicher Schritt nach dem Schritt B durchgeführt wird, und darin bestehend:
- Schritt C: wenn ein dritter bestimmter Druckgrenzwert, der einem dritten Momentwert im Bereich mindestens einer der einzuschraubenden/herauszudrehenden Schwellenschrauben (102) entspricht, erreicht wird, steuert die Steuerungseinheit (12) das Verteilungsorgan (10) an, damit der erste Hydraulikmotor (4) und der zweite Hydraulikmotor (5) in dem Hydraulikkreis hydraulisch in Reihe verbunden sind, wobei der erste Hydraulikmotor (4) und der zweite Hydraulikmotor (5) gleichzeitig funktionieren und hydraulisch nur durch die erste (8) Hydraulikpumpe versorgt werden.

## Claims

1. A screwing machine (1) with hydraulic transmission comprising at least a first screwing head (2) and a second screwing head (3), said first (2) and second (3) screwing heads being intended to screw or unscrew railway sleeper-screws (102), at least a first (4) and a second (5) hydraulic motors adapted to drive in rotation respectively the first screwing head (2) and the second screwing head (3), a control unit (12) configured to control the first (4) and the second (5) hydraulic motors, at least one hydraulic pump (8, 9) intended to hydraulically supply the first (4) and second (5) hydraulic motors, **characterized in that** the screwing machine (1) further comprises at least one hydraulic distribution member (10) piloted by the control unit (12) for:
- in a first configuration, hydraulically connecting the first (4) and second (5) hydraulic motors in series in a hydraulic circuit, so that the first (4) and second (5) hydraulic motors operate simultaneously when the tightening torque to be exerted is less than a first predetermined torque value,
- in a second configuration, hydraulically uncoupling the first (4) and second (5) hydraulic motors in the hydraulic circuit by directing the flow and the hydraulic pressure only to one of the first (4) or second (5) hydraulic motors when the tightening torque to be exerted is greater than or equal to a second predetermined torque value.

2. The screwing machine according to claim 1, wherein the first (4) and second (5) motors alternately or successively operate in the second configuration.

3. The screwing machine according to any one of claims 1 or 2, **characterized in that** the screwing machine (1) comprises at least a first pressure sensor configured to measure the hydraulic pressure at the first hydraulic motor (4) of the first screwing head (2) corresponding to the resisting torque of said first screwing head (2) or at the second hydraulic motor (5) of the second screwing head (3) corresponding to the resisting torque of said second screwing head (3).

4. The screwing machine according to any one of claims 1 to 3, **characterized in that** the screwing machine (1) comprises at least a first pressure sensor and a second pressure sensor, the first pressure sensor being configured to measure the pressure at a first screwing head (2) configured to screw or unscrew a first sleeper-screw (102) and the second pressure sensor being configured to measure the pressure at a second screwing head (3) configured to screw or unscrew a second sleeper-screw (102).

5. The screwing machine according to any one of claims 1 to 4, **characterized in that** the screwing machine (1) comprises a pump system piloted by the control unit (12), the pump system comprising at least one hydraulic pump, the pump system being configured to supply fluid to the first (4) and second (5) hydraulic motors depending on the configuration of said first (4) and second (5) hydraulic motors.

6. The screwing machine according to claim 5, **characterized in that** at least one hydraulic pump (8, 9) can be a variable displacement or constant power hydraulic pump.

7. The screwing machine according to any one of claims 5 or 6, **characterized in that** the pump system comprises at least a first (8) and a second (9) hydraulic pumps, the first pump (8) being configured to produce a hydraulic flow rate less than the flow rate of the second pump (9).

8. A method for controlling a distribution member of a screwing machine according to any one of claims 1 to 7 for tightening sleeper-screws, said control method comprising at least the following steps:
- step A: piloting the distribution member (10) by the control unit (12) so that the first hydraulic motor (4) and the second hydraulic motor (5) are hydraulically connected in series in the hydraulic circuit, the first hydraulic motor (4) and the second hydraulic motor (5) operating simultaneously and being hydraulically supplied by the first (8) and the second (9) hydraulic pumps,
- step D: when a first threshold pressure value determined corresponding to a first torque value at least one of the sleeper-screws (102) to be screwed/unscrewed, is reached, then the control unit (12) controls the distribution member (10) so that the first hydraulic motor (4) and the second hydraulic motor (5) are hydraulically uncoupled in the hydraulic circuit, the first hydraulic motor (4) being operated and being hydraulically supplied by the first hydraulic pump (8), while the second hydraulic motor (5) is stopped,
- step E: when a first final threshold pressure value determined corresponding to a final torque value at the sleeper-screw (102) to be screwed by the first screwing head (2) driven by the first hydraulic motor (4), is reached, the first hydraulic motor (4) is stopped and the second hydraulic motor (5) is operated and is hydraulically supplied by the first hydraulic pump (8),
- step F: when a second final threshold pressure value determined corresponding to a final torque value at the sleeper-screw (102) to be screwed by the second screwing head (3) driven by the second hydraulic motor (5), is reached, then the second hydraulic motor (5) is stopped.

9. The control method according to claim 8, wherein an additional step is performed after step A and consists of:
- step B: when a second threshold pressure value determined corresponding to a second torque value at least one of the sleeper-screws (102) to be screwed/unscrewed, is reached, then the control unit (12) controls the distribution member so that the first hydraulic motor (4) and the second hydraulic motor (5) are hydraulically uncoupled in the hydraulic circuit, the first hydraulic motor (4) and the second hydraulic motor (5) operating simultaneously and being hydraulically supplied by the first (8) and the second (9) hydraulic pumps,

10. The control method according to claim 9, wherein an additional step is performed after step B and consists of:
- step C: when a third threshold pressure value determined corresponding to a third torque value at least one of the sleeper-screws (102) to be screwed/unscrewed, is reached, then the control unit (12) controls the distribution member (10) so that the first hydraulic motor (4) and the second hydraulic motor (5) are hydraulically connected in series in the hydraulic circuit, the first hydraulic motor (4) and the second hydraulic motor (5) operating simultaneously and being hydraulically supplied only by the first hydraulic pump (8).
